# DEMANDE DE BREVET EUROPEEN

(11) **EP 2 342 991 A1**
(43) Date de publication de la demande: **13.07.2011**
(21) Numéro de dépôt: 11305021.5
(22) Date de dépôt: 10.01.2011
(51) Int. Cl.: A45D 40/20, B43K 23/008

(54) **Dispositif applicateur de produit cosmétique, et ensemble comprenant un tel dispositif**

(30) Priorité: 12.01.2010 FR 1050175; 02.04.2010 US 320546 P
(71) Demandeur: L'Oréal, 75008 Paris (FR)
(72) Inventeur: Gueret, Charlotte, 33300 Bordeaux (FR); Dorlodot des Essarts, François, 92110, Clichy (FR)
(74) Mandataire: Domenego, Bertrand

(57) **Abrégé**

Dispositif applicateur de produit cosmétique, comprenant:
- un corps (3) ;
- un organe (5) applicateur de produit cosmétique lié à une première extrémité longitudinale (7) du corps (3) ;
- un anneau de maintien (9) adapté pour être engagé autour d'une phalange antérieure (17) d'un doigt d'un utilisateur, de taille adaptée pour permettre un appui simultané de deux zones (13, 15) opposées de l'anneau (9) sur le doigt quand la phalange antérieure (17) est engagée à travers l'anneau (9),
- l'anneau (9) étant lié à une seconde extrémité longitudinale (11) du corps (3) opposée à la première, de telle sorte que le corps (3) offre au moins une zone d'appui pour une phalange d'extrémité (27) dudit doigt de l'utilisateur quand la phalange antérieure (17) est engagée à travers l'anneau (9).

## Description

L'invention concerne selon un premier aspect un dispositif applicateur de produit cosmétique.

Par « produit cosmétique », on entend notamment un produit tel que défini dans la directive 93/35/CE du Conseil du 14 juin 1993.

On connaît par GB 2 343 149 et US 3 505 700 des dispositifs applicateurs de produit cosmétique prévus pour être portés par la phalange d'extrémité d'un doigt de l'utilisatrice, par exemple de l'index. Il est difficile avec de tels dispositifs de réaliser un tracé de grande précision, le dispositif applicateur déviant à la moindre flexion du doigt.

On connaît également de US 4 679 274 et WO 99/32010 des brosses à dents prévues pour être portées par les deux dernières phalanges du doigt. Un tel montage est acceptable pour une brosse à dents, mais pas pour l'application de produit cosmétique qui demande un contrôle particulièrement précis des mouvements de l'applicateur.

On connaît par ailleurs de US 336 540, US 340 382, US 6 637 962 et US 6 893 177 des instruments d'écriture dont l'extrémité opposée à la pointe est conformée en fourche. Un doigt, par exemple l'index, est glissé entre les deux branches de la fourche. Ces instruments permettent d'améliorer le confort d'écriture, sans gêner les mouvements de l'instrument. En particulier, la fourche permet à l'instrument d'écriture de pivoter d'avant à arrière par rapport aux doigts engagés dans la fourche. Un tel degré de liberté est particulièrement important pour l'écriture cursive, qui implique le tracé de nombreuses boucles avec des changements d'orientation continuels de l'instrument d'écriture.

L'utilisation de manches en fourche n'est pas avantageuse pour un dispositif applicateur de produit cosmétique. En effet, l'utilisatrice déplace le dispositif applicateur essentiellement par un mouvement du bras et du poignet, le dispositif applicateur devant rester immobile par rapport aux doigts quand on veut appliquer le produit cosmétique avec une grande précision. Les manches en fourche sont prévus au contraire pour permettre le débattement de l'instrument par rapport aux doigts. Par ailleurs, le manche en fourche, dans les instruments d'écriture, est prévu pour permettre le support de la main dans une position où le poignet repose sur la surface d'écriture. Dans le cas de l'application de produit cosmétique, le support de la main est sans objet, puisque le poignet ne repose pas sur une surface de support.

US 657 370 et WO 93/13949 décrivent l'un et l'autre un instrument d'écriture avec un manche comportant une boucle fermée prévue pour recevoir l'index de la main de l'utilisateur. La forme, l'inclinaison,et la taille des boucles sont prévues pour ne pas gêner le mouvement de basculement de l'instrument d'écriture par rapport à l'index, pour les raisons énoncées ci-dessus. De tels anneaux sont donc inutiles pour des dispositifs applicateurs de produit cosmétique, car ils ne contribuent pas à immobiliser le dispositif applicateur par rapport au doigt.

US 6 161 974 décrit un instrument d'écriture avec un manche présentant un orifice fermé. Dans une variante de réalisation, la taille et la position de l'orifice fermé sont prévues pour que l'utilisateur engage son majeur dans l'orifice, la main en position d'écriture comportant au moins trois doigts pliés contre la paume, le majeur, l'annulaire et l'auriculaire. Une telle position n'est pas commode pour l'application d'un produit cosmétique avec une grande précision.

Enfin, on connaît par US 427 338, WO 97/34771, US 5 405 206, US 5 885 018 et US 6 905 271 des instruments d'écriture montés par des bagues sur la deuxième phalange de l'index de l'utilisateur. De tels dispositifs ne permettent pas un guidage très précis de l'outil d'écriture. Il n'est donc pas envisageable de les utiliser pour l'application de produit cosmétique.

Ainsi, on ne connaît pas de dispositif adapté à l'application de produit cosmétique et pouvant être bloqué commodément en position par rapport aux doigts de la main, de manière à permettre une application extrêmement précise du produit cosmétique.

Dans ce but, l'invention porte sur un dispositif applicateur de produit cosmétique, comprenant :
- un corps ;
- un organe applicateur de produit cosmétique lié à une première extrémité longitudinale du corps ;
- un anneau de maintien adapté pour être engagé autour d'une phalange antérieure d'un doigt d'un utilisateur, de taille adaptée pour permettre un appui simultané de deux zones opposées de l'anneau sur le doigt quand la phalange antérieure est engagée à travers l'anneau ;
- l'anneau étant lié à une seconde extrémité longitudinale du corps opposée à la première, de telle sorte que le corps offre au moins une zone d'appui pour une phalange d'extrémité dudit doigt de l'utilisateur quand la phalange antérieure est engagée à travers l'anneau.

Ainsi, le dispositif applicateur est solidement lié au doigt engagé dans l'anneau, et ne peut pas pivoter par rapport au doigt autour de la zone d'appui du corps. Comparativement à un dispositif applicateur qui serait tenu comme un crayon, le dispositif applicateur de l'invention possède beaucoup moins de degrés de liberté par rapport à la main de l'utilisateur. Il est donc plus facile à guider au cours de l'application du produit cosmétique, notamment pour réaliser des traits continus.

Le dispositif peut également présenter une ou plusieurs des caractéristiques ci-dessous, considérées individuellement ou selon toutes les combinaisons techniquement possibles.

L'anneau peut être de taille adaptée pour permettre l'appui simultané de deux zones opposées de l'anneau sur le doigt, l'une à proximité de l'articulation de la phalange antérieure à une paume de la main, l'autre à proximité de l'articulation de la phalange antérieure à une phalange intermédiaire du doigt.

L'utilisation d'un tel anneau est particulièrement avantageux car il permet de forcer l'utilisateur à ne pas utiliser le dispositif applicateur comme un crayon. En effet, en l'absence d'un tel anneau, l'utilisateur aurait tendance à faire fréquemment pivoter le dispositif applicateur lors de l'application du produit cosmétique. L'utilisation d'un anneau limite cette possibilité et force donc l'utilisateur à appliquer le produit cosmétique en déplaçant le dispositif par un mouvement de la main et du bras uniquement et pas par un mouvement des doigts. Le mouvement des doigts est empêché par la structure du dispositif applicateur.

Les deux zones d'appui de l'anneau peuvent être opposées l'une à l'autre suivant la direction longitudinale. Ainsi, le dispositif applicateur est particulièrement bien tenu par l'utilisateur qui peut le bloquer facilement et éviter tous les mouvements parasites indésirables qui pourraient dévier l'organe applicateur de la course souhaitée pendant l'application du produit cosmétique.

Par ailleurs, le fait que le corps offre une zone d'appui supplémentaire pour la phalange antérieure du doigt engagé dans l'anneau, en plus des deux zones d'appui de l'anneau, permet de bloquer complètement le mouvement des doigts. En effet, le pouce peut venir se positionner sur le corps, à l'opposé de la zone d'appui supplémentaire, et exercer une surcontrainte sur le doigt engagé dans l'anneau en pinçant le corps entre le pouce et le doigt.

Le dispositif peut comprendre une zone creuse de réception d'une réserve de produit cosmétique, prévue pour alimenter l'organe applicateur en produit cosmétique.

Ainsi, le dispositif applicateur est particulièrement compact et commode d'utilisation.

L'anneau peut comprendre une âme annulaire et une gaine en un matériau souple enfilée sur l'âme. Ainsi, le contact entre le doigt de l'utilisateur et l'anneau est plus agréable.

L'anneau peut être à contour fermé. Dans ce cas, la prise est meilleure.

L'anneau peut comporter une interruption latérale. L'interruption latérale permet d'accrocher et surtout de décrocher facilement le dispositif applicateur dans des présentoirs d'exposition comportant des tiges horizontales sur lesquelles les dispositifs applicateurs sont enfilés les uns derrière les autres par l'intermédiaire de leurs anneaux. L'interruption permet également d'engager plus facilement le doigt dans l'anneau.

Le dispositif peut comporter des moyens pour faire varier une longueur longitudinale de l'anneau. Ainsi, il est possible d'adapter la taille de l'anneau du dispositif applicateur à celle du doigt et de la main de l'utilisateur.

Le corps peut présenter perpendiculairement à la direction longitudinale une section de forme triangulaire. La section triangulaire est particulièrement commode car elle permet de saisir facilement le corps entre trois doigts.

Le corps peut offrir deux zones d'appui pour deux doigts de l'utilisateur, les deux zones d'appui étant situées sur deux faces planes du corps, lesdites faces étant parallèles l'une à l'autre. Ainsi, il est possible de guider et de maintenir en position le dispositif applicateur à l'aide de deux doigts seulement, le doigt engagé dans l'anneau restant libre.

Le corps peut présenter un bourrelet en saillie par rapport à la zone d'appui, le bourrelet jouxtant la zone d'appui vers l'organe applicateur. Le bourrelet permet de caler l'extrémité du doigt de l'utilisateur le long du corps. Il permet d'éviter que le doigt glisse longitudinalement, notamment après une utilisation prolongée.

L'anneau peut être dans un plan contenant la direction longitudinale, ou dans un plan formant un angle de moins de 30° avec la direction longitudinale. Une telle inclinaison est particulièrement adaptée pour un bon maintien du dispositif d'application dans la main de l'utilisateur.

La zone d'appui peut être située sur une face plane du corps sensiblement parallèle à l'anneau. Une telle orientation de la zone d'appui est particulièrement commode pour le positionnement de la phalange d'extrémité du doigt engagé dans l'anneau.

L'organe applicateur de produit cosmétique peut être fixé de manière amovible à la première extrémité longitudinale du corps. Il est ainsi possible d'utiliser différents organes applicateurs avec un même dispositif applicateur.

Selon un second aspect, l'invention porte sur un ensemble comprenant un récipient contenant un produit cosmétique, un dispositif applicateur du produit cosmétique présentant les caractéristiques ci-dessus, et une liaison amovible du récipient au dispositif applicateur prévue pour que l'organe applicateur soit engagé dans le récipient. Un tel ensemble permet d'associer au dispositif applicateur une réserve contenant une grande quantité de produit cosmétique. La réserve est facilement rechargeable.

D'autres caractéristiques et avantages de l'invention ressortiront de la description détaillée qui en est donnée ci-dessous, à titre indicatif et nullement limitatif, en référence aux figures annexées, parmi lesquelles :
- la figure 1 est une vue de dessus d'un dispositif applicateur de produit cosmétique conforme à l'invention ;
- la figure 2 est une vue de côté de l'applicateur de la figure 1, un doigt d'un utilisateur étant représenté engagé dans l'anneau du dispositif ;
- la figure 3 est une vue en perspective illustrant la position de la main d'un utilisateur saisissant le dispositif de la figure 1 ;
- la figure 4 est une vue de côté d'une variante du dispositif applicateur dans lequel l'anneau est dans un plan incliné par rapport au corps ;
- les figures 5 à 7 sont des vues en coupe du corps de l'applicateur,dans un plan transversal perpendiculaire à la direction longitudinale ;
- la figure 8 est une vue en coupe similaire à celle des figures 5 à 7, pour une variante de réalisation dans laquelle le corps présente deux zones d'appui parallèles et opposées l'une à l'autre ;
- la figure 9 est une vue de côté d'une variante du dispositif d'application dans lequel le corps porte un bourrelet d'appui jouxtant la zone d'appui des doigts de l'utilisateur ;
- la figure 10 est une vue de dessus d'une variante de réalisation dans laquelle l'anneau est ouvert latéralement ;
- les figures 11 et 12 sont des vues en coupe partielle longitudinale, de variantes de réalisation dans lesquelles le corps de l'applicateur contient une réserve de produit cosmétique, le produit cosmétique étant un fluide sur la figure 11 et étant une mine sur la figure 12 ;
- la figure 13 est une vue similaire à celle des figures 11 et 12, dans laquelle la vis permettant d'expulser le produit cosmétique est remplacée par une crémaillère ;
- la figure 14 est une vue en coupe similaire à celle de la figure 13, pour une autre variante de réalisation de l'invention dans laquelle le corps contient une zone creuse prévue pour recevoir un sachet jetable constituant la réserve de produit cosmétique ;
- les figures 15a à 15f représentent différents types d'organes applicateurs susceptibles d'être incorporés dans le dispositif de l'invention ;
- les figures 16 à 19 montrent différents types d'anneaux de longueurs longitudinales ajustables ;
- la figure 20 est une vue en perspective d'une partie de l'anneau de la figure 19, une autre partie ayant été arrachée pour laisser apparaître la section des branches longitudinales ;
- la figure 21 est une vue de dessus d'une variante de réalisation de l'anneau comportant une gaine de matériau souple, seule une partie de la gaine étant représentée ; et
- la figure 22 est une vue de dessus d'une variante de réalisation de l'invention dans laquelle le dispositif applicateur est associé à un récipient contenant une réserve de produit cosmétique.

Le dispositif représenté sur les figures 1 et 2 est prévu pour l'application d'un produit cosmétique. Ce produit cosmétique peut être de tout type : liquide, pâteux, solide, ou se présenter sous la forme d'une crème, etc... Le produit cosmétique peut être destiné au maquillage (rouge à lèvres, eye-liner, mascara, fard à paupières, crayon contour des yeux, crayon contour des lèvres...) ou être destiné au soin de la peau (sérum, contour des yeux, anticernes...).

Dans l'exemple de réalisation des figures 1 à 3, le dispositif comporte:
- un corps 3 ;
- un organe 5 applicateur de produit cosmétique, lié à une première extrémité longitudinale 7 du corps 3 ;
- un anneau de maintien 9, lié à une seconde extrémité longitudinale 11 du corps, opposée à la première.

Comme visible sur la figure 2, l'anneau de maintien 9 est adapté pour être engagé autour de la phalange antérieure du doigt d'un utilisateur. Dans la description qui va suivre on appellera « phalange antérieure » la phalange du doigt directement articulée sur la paume de la main. On appellera « phalange d'extrémité » la dernière phalange du doigt, portant l'ongle. On appellera « phalange intermédiaire » la phalange raccordant la phalange antérieure à la phalange d'extrémité.

L'anneau 9 est de taille adaptée pour permettre un appui simultané de deux zones 13, 15 de l'anneau sur le doigt, quand la phalange antérieure 17 est engagée à travers l'anneau 9. La zone 13 est prévue pour venir en appui à proximité de l'articulation 19 de la phalange antérieure à la phalange intermédiaire. La zone 13 peut porter contre une partie de la phalange antérieure 17 qui jouxte l'articulation 19, ou contre une partie de la phalange intermédiaire 21 qui jouxte l'articulation 19, ou directement contre l'articulation 19.

La zone 15 est prévue pour porter contre le doigt à proximité de l'articulation 23 de la phalange antérieure 17 à la paume de la main. La zone 15 peut porter contre une partie de la phalange antérieure 17, ou directement sur l'articulation 23, et peut même déborder sur la paume de la main.

La zone 15 porte sur le dessus du doigt, alors que la zone 13 porte sur le dessous du doigt. On entend ici par « dessus du doigt » le côté du doigt tourné dans la même direction que le dos de la main. On entend par « dessous du doigt » le côté du doigt tourné du même côté que la paume intérieure de la main.

Ainsi, les zones 13 et 15 sont en appui sur deux parties circonférentiellement opposées du doigt.

Comme visibles sur les figures 1 et 2, les zones 13 et 15 de l'anneau sont opposées l'une à l'autre suivant la direction longitudinale.

L'anneau 9 présente une forme générale elliptique, ou ovale. Le grand axe est sensiblement suivant la direction longitudinale. Le petit axe est sensiblement transversal. Les zones 13 et 15 sont les zones de l'anneau situées aux deux extrémités opposées du grand axe longitudinal.

Le corps 3 présente la forme d'un manche allongé suivant la direction longitudinale. Il peut être venu de matière avec l'anneau 9. Par exemple, le manche et l'anneau sont réalisés en un matériau plastique tel que le polypropylène ou le polyéthylène, et sont obtenus par injection.

Comme visibles sur la figure 2, le corps 3 et l'anneau 9 peuvent être situés dans un même plan contenant la direction longitudinale. En variante, comme visible sur la figure 4, l'anneau 9 peut s'étendre dans un plan formant un angle inférieur à 30° par rapport à la direction longitudinale. De préférence, l'anneau 9 forme un angle inférieur à 20° par rapport à la direction longitudinale, et encore de préférence inférieur à 10°.

Comme visible sur la figure 2, le corps 3 offre au moins une zone d'appui 25 pour la phalange d'extrémité 27 du doigt de l'utilisateur quand la phalange antérieure 17 est engagée à travers l'anneau 9. Comme visible sur la figure 5, le corps 3 peut présenter, considéré en coupe perpendiculairement à la direction longitudinale, une section transversale de forme triangulaire. Le corps peut être conformé pour avoir cette section triangulaire seulement au droit de la zone d'appui 25, ou en variante sur toute sa longueur longitudinale.

Ainsi, au niveau de la zone d'appui 25, le corps 3 est délimité par trois faces sensiblement planes, référencées respectivement 29, 31 et 33. La zone d'appui 25 est située sur la face 29. De préférence, la face 29 est sensiblement parallèle à l'anneau 9. Les angles entre les faces 31 et 33 et la face 29 peuvent varier, par exemple entre 20 ° et 80°. Comme visible sur la figure 3, les faces planes 31 et 33 offrent des zones d'appui référencées respectivement 35 et 37 pour le pouce et pour un autre doigt de l'utilisateur, quand l'un des doigts est engagé à travers l'anneau. Dans la représentation de la figure 3, l'index est engagé dans l'anneau, et les faces 31 et 33 offrent des zones d'appui pour le pouce et le majeur.

Les zones d'appui 25, 35 et 37 peuvent être concaves, comme illustré sur la figure 6. Alternativement, seule(s) une ou deux des zones d'appui peuvent être concaves.

Alternativement, une ou plusieurs des zones 25, 35 et 37 peut comporter un pavé élastique 39, par exemple en élastomère, comme illustré sur la figure 7. Ce pavé élastique améliore le confort de l'utilisateur. Par ailleurs, il évite que le doigt de l'utilisateur glisse sur le corps. Le pavé élastique 39 pourrait être remplacé par une série de stries ou de reliefs, dans une variante de réalisation non représentée. Le ou les pavés peuvent être obtenus par surmoulage, assemblage mécanique, collage, soudage etc.

Dans une variante de réalisation représentée sur la figure 8, le corps 3 présente deux faces planes 41 et 43, opposées et sensiblement parallèles l'une à l'autre, offrant deux zones d'appui respectivement 45 et 47 pour deux doigts de l'utilisateur. Les faces planes 41 et 43 sont typiquement sensiblement perpendiculaires au plan dans lequel s'inscrit l'anneau 9. Les zones d'appui 45 et 47 sont prévues pour recevoir les phalanges d'extrémité de deux doigts qui ne sont pas enfilés dans l'anneau 9, par exemple le pouce et le majeur. La zone d'appui 25 pour la phalange d'extrémité du doigt engagé dans l'anneau est alors ménagée sur une surface du corps reliant les deux faces planes 41 et 43 l'une à l'autre. Dans cette variante de réalisation, le corps est conçu pour être tenu et guidé principalement par les deux doigts reposant sur les zones d'appui 45 et 47. La zone d'appui 25 permet un guidage supplémentaire et permet également de reposer le doigt engagé dans l'anneau 9.

La surface reliant les deux faces 41 et 43 l'une à l'autre peut présenter toutes sortes de profils, plan, bombé, concave etc...

Dans la variante de réalisation représentée sur la figure 9, le corps 3 présente un bourrelet 49 en saillie par rapport à la zone d'appui 25, le bourrelet 49 jouxtant la zone d'appui 25 vers l'organe applicateur 5 et vers la première extrémité 7 du corps. Le bourrelet 49 peut s'étendre circonférentiellement tout autour du corps 3. Le bourrelet 49 peut s'étendre circonférentiellement seulement le long de la zone 25, par exemple sur la face 29 du corps. Il permet à l'utilisateur de caler longitudinalement l'extrémité de son doigt.

Le bourrelet 49, considéré en section longitudinale, peut présenter toutes sortes de formes : arrondie, rectangulaire etc... peut être dans le même matériau que le corps 3, ou être en un matériau élastomère. Dans ce dernier cas, il peut être obtenu par surmoulage, assemblage mécanique, collage, soudage etc...

Dans une variante de réalisation représentée sur la figure 10, l'anneau peut comporter une interruption latérale 51. Ainsi, l'anneau est ouvert. L'interruption 51 est située par exemple au niveau du petit axe de l'anneau.

Dans un mode de réalisation représenté sur les figures 11 à 14, le dispositif applicateur comporte une zone creuse 53 de réception d'une réserve de produit cosmétique, prévue pour alimenter l'organe applicateur en produit cosmétique.

De préférence, cette zone creuse est ménagée dans le corps 3 du dispositif applicateur. Sur les figures 11 à 13, le produit cosmétique est directement reçu dans la zone creuse 53. Celle-ci présente un orifice 55 débouchant à la première extrémité 7 du corps, pour permettre au produit cosmétique de s'échapper et d'alimenter l'organe applicateur. Le produit cosmétique peut être un produit fluide, comme représenté sur la figure 11. La taille de l'orifice 55 est dans ce cas dimensionnée en fonction de la viscosité du produit cosmétique, de manière à ce que celui-ci ne puisse pas s'écouler hors de la zone creuse 53 en l'absence de sollicitation de l'utilisateur. Dans le cas de la figure 11, l'applicateur est par exemple de type pinceau.

Le produit cosmétique peut également se présenter sous la forme d'une mine coulée, de type crayon Khôl, ou de type crayon pour contour des lèvres. Dans ce cas, le produit cosmétique se présente sous la forme d'un barreau longitudinal 57 de section correspondant sensiblement à la section de l'orifice 55. Une partie du barreau fait saillie à l'extérieur du volume creux 53, comme visible sur la figure 12.

Dans le cas des figures 11 à 13, le dispositif applicateur comporte un ensemble mécanique permettant de chasser progressivement le produit cosmétique hors du volume creux 53. Cet ensemble est par exemple de type à piston. Ainsi, il comporte un piston 61 mobile longitudinalement à l'intérieur de la zone creuse 53, et se déplaçant vers la première extrémité 7. Sur la figure 11, le piston 61 divise de manière étanche la zone creuse 53 en un volume 63 rempli de produit cosmétique liquide, et un volume vide 65 dont le produit cosmétique a déjà été chassé. La zone 63 est située du côté du piston tourné vers l'orifice 55. Le piston 61 est déplacé par exemple par l'intermédiaire d'un système vis/écrou. Ce système comporte une tige filetée 67 solidaire de l'anneau 9. L'anneau dans ce cas est monté tournant par rapport au corps 3, autour d'un axe longitudinal constituant l'axe central du corps 3. Le système comporte également un écrou 69, mobile le long de la tige filetée 67. L'écrou 69 est lié rigidement au piston 61 par un système d'entretoises. Il est bloqué en rotation autour de la tige filetée 67. Ainsi, quand l'utilisateur fait pivoter l'anneau 9 par rapport au corps 3, il déplace l'écrou 69 vers la première extrémité du corps 3, entraînant du même coup le piston 61.

Sur la figure 12, le barreau 57 est rigidement fixé au piston 61. Le système permettant de déplacer le piston 61 à l'intérieur du corps 3 est identique à celui décrit plus haut en référence à la figure 11.

Sur la figure 13, le système permettant de déplacer le piston 61 est du type à crémaillère.

Ainsi, ce système comporte une crémaillère longitudinale 71 solidaire du piston 61, et un actionneur 75. L'actionneur 75 est par exemple une lame élastique arquée, faisant saillie par rapport à la surface extérieure du corps 3. Quand l'utilisateur appuie sur la lame arquée 75, celle-ci s'allonge longitudinalement et entraîne la crémaillère 71 et le piston 61 longitudinalement.

Dans l'exemple de réalisation de la figure 14, un réservoir souple 77 est disposé dans la zone creuse 53 du dispositif applicateur. Le réservoir souple 77 contient une réserve de produit cosmétique. Le réservoir souple peut être du type flaconnette souple ou sachet. Il peut contenir une quantité de produit cosmétique juste suffisante pour une seule application, ou au contraire une quantité de produit cosmétique plus importante, permettant plusieurs applications.

Dans ce cas, il est nécessaire d'ouvrir le réservoir souple 77 à la première utilisation, et de placer l'ouverture en communication avec l'orifice 55 du corps. La distribution de produit cosmétique se fait alors par pression avec l'index sur le réservoir souple, par exemple à travers une fenêtre ménagée dans le corps 3 et débouchant dans la zone creuse 53.

L'organe applicateur 5 peut être de tout type. Il peut comporter une mousse, un feutre, un fritté, un tissé ou un non tissé, ou encore une éponge 79, comme illustré sur la figure 15a. L'organe applicateur peut être un pinceau 81 (figure 15b), une brosse ou un peigne 83 (figure 15c), un thermoplastique poreux 85 (figure 15d), un embout floqué, une mousse synthétique habillant une partie moulée ou une spatule. L'organe applicateur peut également être une roulette (figure 15e) ou un crayon (figure 15f). L'organe applicateur peut également être une canule, comme illustré sur la figure 14.

L'organe applicateur peut être rigidement fixé au corps 3, ou au contraire peut être fixé de manière amovible à la première extrémité 7 du corps 3 et être interchangeable. Il est en effet particulièrement avantageux de pouvoir utiliser le même dispositif applicateur avec différents organes applicateurs, permettant de réaliser différents soins. Dans ce cas, l'organe applicateur peut être monté sur le corps 3 par tous moyens adaptés, par exemple par vissage, encliquetage, etc...L'organe applicateur peut aussi être constitué par la première extrémité 7 du corps 3, comme sur la figure 14. Le dispositif est alors un kit avec un corps pourvu d'un anneau de maintien, et plusieurs organes applicateurs interchangeables, chacun dédié à une application ou un traitement déterminé.

De manière à s'adapter à la taille de la main de l'utilisateur, le dispositif applicateur peut comporter des moyens pour faire varier la longueur longitudinale de l'anneau, comme illustré aux figures 16 à 20.

Selon une première variante de réalisation représentée sur la figure 16, l'anneau 9 est entièrement réalisé en un matériau souple, déformable. Il peut également être réalisé en un matériau élastique, comme le TPE (Thermo Plastique Elastique).

Il est alors possible d'allonger ou de raccourcir longitudinalement l'anneau, en déformant celui-ci de manière à l'ovaliser ou à lui conférer une forme plus circulaire.

Dans la variante de la figure 17, l'anneau 9 comporte deux demi-anneaux 91 et 93, séparables l'un de l'autre. Par exemple, l'anneau 9 présente deux branches 94 d'orientation sensiblement longitudinale susceptibles d'être coupées, par exemple au niveau du petit axe de l'anneau. Deux rallonges intercalaires 95 sont susceptibles d'être interposées longitudinalement dans ces branches 94, entre les deux demi-anneaux 91 et 93, en vue d'allonger l'anneau 9 longitudinalement. Chaque rallonge 95 comporte des moyens pour se fixer de manière amovible aux deux demi-anneaux 91 et 93, par exemple une liaison à tenon et mortaise.

Dans la variante de réalisation de la figure 18, l'anneau 9 est constitué de deux demi-anneaux 97 et 99 coulissant longitudinalement, de manière télescopique, l'un par rapport à l'autre. Les deux demi-anneaux s'emboîtent l'un dans l'autre sensiblement au centre des branches longitudinales 94 de l'anneau 9. L'un des demi-anneaux, par exemple le demi-anneau 97, présente des extrémités libres 101 évidées. Par ailleurs, les extrémités libres 103 du demi-anneau 99 sont engagées dans les extrémités évidées 101, de manière coulissante. Les extrémités 101 et 103 sont d'orientation sensiblement longitudinales, ce qui permet un coulissement longitudinal des deux demi-anneaux l'un par rapport à l'autre, et un ajustement de la longueur longitudinale de l'anneau 9.

Dans la variante de réalisation de la figure 19, l'anneau 9 comporte deux branches longitudinales 105 opposées l'une à l'autre en un matériau souple, raccordées entre elles par deux parties arquées 107 en un matériau rigide. L'une des parties arquées 107 est rigidement fixée au corps 3. Dans ce cas, l'anneau 9 peut être constitué d'éléments en des matériaux différents, solidaires les uns des autres. Les branches 105 peuvent par exemple être constituées de caoutchouc naturel ou synthétique, et les parties 107 être constituées d'une matière plastique dure. Alternativement, comme illustré sur la figure 20, les branches 105 et les parties 107 peuvent être des zones d'une même lame de section variable. Par exemple, dans les parties 107, la lame 109 présente une section de plus grande taille, conférant à la lame une plus grande rigidité. Dans les branches 105, la lame 109 présente une section plus petite, ou une section de forme adaptée pour conférer aux branches 105 une plus grande souplesse.

De manière à augmenter le confort de l'utilisateur, l'anneau 9 peut comporter une âme rigide annulaire 111 et une gaine 113 en un matériau souple enfilée sur l'âme 111, comme illustré sur la figure 21. La gaine 113 est par exemple en élastomère. L'âme 111 est par exemple en une matière plastique rigide.

Selon un second aspect, l'invention porte sur un ensemble comportant, comme le montre la figure 22, un récipient 115 contenant du produit cosmétique, un dispositif applicateur 1 tel que décrit ci-dessus, et une liaison amovible 117 du récipient 115 au dispositif applicateur 1. Le récipient 115 comporte typiquement un fond 118, et une paroi périphérique 119 délimitant une ouverture 121 prévue pour l'engagement de l'organe applicateur 5 dans le récipient. La liaison 117 est prévue pour que la première extrémité du corps 3 puisse être fixée au récipient 115, dans une position de stockage représentée sur la figure 22 dans laquelle l'organe applicateur 5 est engagé dans le récipient 115. L'organe applicateur 5 traverse l'orifice 121. La première extrémité 7 du corps forme un capuchon d'obturation de l'orifice 121.

La liaison 117 peut être de tout type. La première extrémité 7 du corps peut être engagée en force autour du récipient 3. Elle peut être vissée au récipient 115, fixée par encliquetage, etc... La liaison entre le corps 3 et le récipient 115 est de préférence étanche.

## Revendications

1. Dispositif applicateur de produit cosmétique, comprenant:
- un corps (3) ;
- un organe (5) applicateur de produit cosmétique lié à une première extrémité longitudinale (7) du corps (3) ;
- un anneau de maintien (9) adapté pour être engagé autour d'une phalange antérieure (17) d'un doigt d'un utilisateur, de taille adaptée pour permettre un appui simultané de deux zones (13, 15) opposées de l'anneau (9) sur le doigt quand la phalange antérieure (17) est engagée à travers l'anneau (9),
- l'anneau (9) étant lié à une seconde extrémité longitudinale (11) du corps (3) opposée à la première, de telle sorte que le corps (3) offre au moins une zone d'appui (25) pour une phalange d'extrémité (27) dudit doigt de l'utilisateur quand la phalange antérieure (17) est engagée à travers l'anneau (9).

2. Dispositif selon la revendication 1, **caractérisé en ce que** l'anneau (9) est de taille adaptée pour permettre l'appui simultané de deux zones opposées (13, 15) de l'anneau (9) sur le doigt, l'une à proximité de l'articulation (23) de la phalange antérieure (17) à une paume de la main, l'autre à proximité de l'articulation (19) de la phalange antérieure (17) à une phalange intermédiaire (21) du doigt.

3. Dispositif selon la revendication 1 ou 2, **caractérisé en ce que** les deux zones d'appui (13, 15) de l'anneau (9) sont opposées l'une à l'autre suivant la direction longitudinale.

4. Dispositif selon l'une quelconque des revendications précédentes, **caractérisé en ce qu'**il comprend une zone creuse (53) de réception d'une réserve de produit cosmétique, prévue pour alimenter l'organe applicateur (5) en produit cosmétique.

5. Dispositif selon l'une quelconque des revendications précédentes, **caractérisé en ce que** l'anneau (9) comprend une âme annulaire (111) et une gaine (113) en un matériau souple enfilée sur l'âme (111).

6. Dispositif selon l'une quelconque des revendications précédentes, **caractérisé en ce que** l'anneau (9) est à contour fermé.

7. Dispositif selon l'une quelconque des revendications 1 à 5, **caractérisé en ce que** l'anneau (9) comporte une interruption latérale (51).

8. Dispositif selon l'une quelconque des revendications précédentes, **caractérisé en ce qu'**il comporte des moyens pour faire varier une longueur longitudinale de l'anneau (9).

9. Dispositif selon l'une quelconque des revendications précédentes, **caractérisé en ce que** le corps (3) présente perpendiculairement à la direction longitudinale une section de forme triangulaire.

10. Dispositif selon l'une quelconque des revendications 1 à 8, **caractérisé en ce que** le corps (3) offre deux zones d'appui (45, 47) pour deux doigts de l'utilisateur, les deux zones d'appui (45, 47) étant situées sur deux faces planes (41, 43) du corps (3), lesdites faces (41, 43) étant parallèles l'une à l'autre.

11. Dispositif selon l'une quelconque des revendications précédentes, **caractérisé en ce que** le corps (3) présente un bourrelet (49) en saillie par rapport à la zone d'appui (25), le bourrelet (49) jouxtant la zone d'appui (25) vers l'organe applicateur (5).

12. Dispositif selon l'une quelconque des revendications précédentes, **caractérisé en ce que** l'anneau (9) est dans un plan contenant la direction longitudinale, ou dans un plan formant un angle de moins de 30° avec la direction longitudinale.

13. Dispositif selon l'une quelconque des revendications précédentes, **caractérisé en ce que** la zone d'appui (25) est située sur une face plane (29) du corps (3) sensiblement parallèle à l'anneau (9).

14. Dispositif selon l'une quelconque des revendications précédentes, **caractérisé en ce que** l'organe applicateur (5) de produit cosmétique est fixé de manière amovible à la première extrémité longitudinale (7) du corps (3).

15. Ensemble comprenant un récipient (115) contenant un produit cosmétique, un dispositif applicateur (1) du produit cosmétique selon l'une quelconque des revendications précédentes, et une liaison (117) amovible du récipient (115) au dispositif applicateur (1) prévue pour que l'organe applicateur (5) soit engagé dans le récipient (115).
